# EUROPÄISCHE PATENTSCHRIFT

(11) **EP 2 758 948 B1**
(45) Veröffentlichungstag und Bekanntmachung des Hinweises auf die Patenterteilung: **23.06.2021**
(21) Anmeldenummer: 12759155.0
(22) Anmeldetag: 17.09.2012
(51) Int. Cl.: G08B 17/12

(54) **BRANDMELDER MIT SENSORFELD**
FIRE DETECTOR WITH SENSOR ARRAY
DÉTECTEUR D'INCENDIE AVEC ENSEMBLE DE CAPTEURS

(30) Priorität: 21.09.2011 DE 102011083117
(43) Veröffentlichungstag der Anmeldung: 30.07.2014
(73) Patentinhaber: Robert Bosch GmbH, 70442 Stuttgart (DE)
(72) Erfinder: HANSES, Thomas, 83620 Feldkirchen-Westerham (DE); BERGMANN, Ralph, 83115 Neubeuern (DE); TUERMER, Joerg, 85560 Ebersberg (DE); REINHOLD, Kathrin, 70176 Stuttgart (DE)
(86) Internationale Anmeldenummer: PCT/EP2012/068242
(87) Internationale Veröffentlichungsnummer: WO 2013/041483

(56) Entgegenhaltungen:
- EP-A1- 1 381 005
- EP-A2- 1 329 860
- EP-A2- 1 329 860
- WO-A2-2007/107988
- DE-A1-102008 001 383
- DE-A1-102008 001 383
- US-A- 5 248 884
- US-A1- 2003 038 877
- US-A1- 2003 038 877

## Beschreibung

### Stand der Technik

Die Erfindung betrifft einen Brandmelder für ein Brandmeldesystem zur Überwachung eines Überwachungsbereichs mit einer Schnittstelle zur Kommunikation mit dem Brandmeldesystem, mit einer Sensoreinrichtung zur ortsaufgelösten Aufnahme des Überwachungsbereichs in einem IR-Wellenlängenbereich und zur Ausgabe von Sensorsignalen, und mit einer Auswerteeinrichtung zur Ermittlung eines Brandzustands durch Auswertung der Sensorsignale der Sensoreinrichtung, wobei der Brandzustand über die Schnittstelle an das Brandmeldesystem übertragen wird.

Brandmelder sind lokal installierte Einheiten, welche beispielsweise an einer Decke oder an einer Wand montiert werden und dazu dienen, einen Brand in deren Umgebung zu detektieren. Bei bekannten Ausführungsformen werden bis zu drei verschiedene Sensortypen eingesetzt, um Brände frühzeitig zu erkennen. Häufig wird ein optischer Sensor eingesetzt, der Rauch mittels der Streuung von Lichtteilchen erkennt. Gebräuchlich ist auch ein chemischer Sensor, der entstehendes Kohlenmonoxid während eines Brandes detektiert. Des Weiteren wird oft ein Temperatursensor eingesetzt, der seine Informationen aus einem temperaturabhängigen Widerstand bezieht. Nachdem der bei der Temperaturerkennung ausgenutzte Transportmechanismus die Wärmekonvektion ist und die Lufterwärmung zwischen Brandherd und Brandmelder eine gewisse Zeit benötigt, ist dieser Sensortyp langsam. Außerdem sind Infrarotsensoren bekannt, die die Wärmestrahlung an einem Punkt gebündelt auswerten, jedoch unabhängig von der Einfallsrichtung. Diese Sensoren sind von der Reaktionsgeschwindigkeit schnell, jedoch kann durch diesen Sensortyp nur eine Gesamtaussage für die Umgebung getroffen werden.

Ein anderer Ansatz ist in der Druckschrift DE10110231A1 beschrieben. Diese Druckschrift betrifft ein Sensorsystem mit einer optischen Blende, wobei die optische Blende vor einem Messaufnehmer angeordnet ist und wobei die optische Blende ein in seinen optischen Eigenschaften veränderliches Material zur Erzeugung der optischen Blendwirkung aufweist. Die optische Blende ist beispielsweise rasterartig ausgeführt, wobei die einzelnen Rasterfelder selektiv aktiviert bzw. deaktiviert werden. Damit ist es zum Beispiel möglich, Lichtsignale nur aus ausgewählten Raumwinkelbereichen auf den Messaufnehmer durchzulassen und aus anderen Raumwinkelbereichen zu blockieren, so dass hier eine ortsaufgelöste Beobachtung der Umgebung erfolgen kann.

Die US 5 248 884 A beschreibt einen Infrarotdetektor, der eine dünne Schicht aus einem lichtempfindlichen Material auf einem transparenten dielektrischen Material mit einer Anordnung planarer Antennen aufweist, die an die Oberfläche der dünnen Schicht angrenzen.

Aus der WO 2007/107988 A2 ist eine Vorrichtung für die Erkennung und Lokalisierung eines Wärmeereignisses sowie für Bereitstellung einer Reaktion auf das Wärmeereignis bekannt. Die Vorrichtung umfasst mindestens ein IR-Wärmebildgerät für den Erhalt eines festgelegten Bereichs. Des Weiteren umfasst die Vorrichtung einen Prozessor für die Verarbeitung des Wärmebilds sowie für die Erfassung von hot spots in dem Wärmebild.

Die EP 1 381 005 A1 beschreibt einen Ereignismelder mit einer Kamera für die Beobachtung eines Überwachungsraums und eine Auswertungsstufe, in welcher die von der Kamera aufgenommenen Bilder auf das Auftreten von für zu überwachende Ereignisse charakteristische Kenngrößen untersucht werden.

Die EP 1 329 860 A2 offenbart eine Vorrichtung zur Flammenerkennung. Die Vorrichtung bestimmt eine Flamme aus einem Bild, das durch ein Fotografieren eines Überwachungsobjekts mit einem Bildgeber erhalten wird.

Aus der US 2003/03887 A1 ist ein bildgebender Brandmelder bekannt, der dazu dient, aus einer aufgenommenen Bildfolge einen Brand zu erkennen. Als bildgebende Vorrichtung wird entweder eine Videokamera oder eine Infrarotkamera verwendet.

Die Druckschrift DE 10 2008 001 383 A1, die wohl den nächstkommenden Stand der Technik darstellt, beschreibt eine Detektionsvorrichtung zur Detektion von Bränden mit einem bildgebenden Sensorelement, welches zur Ausgabe von Bilddaten ausgebildet ist. Ferner umfasst die Detektionsvorrichtung eine Optikeinrichtung, welche dem Sensorelement vorgeschaltet ist, wobei das Sensorelement und die Optikeinrichtung zusammen eine Kameraeinrichtung zur Überwachung des Überwachungsbereichs bilden. Eine Auswerteeinrichtung ist zur Detektion der Brände durch Auswertung der Bilddaten ausgebildet.

### Offenbarung der Erfindung

Der Gegenstand der Erfindung betrifft einen Brandmelder mit den Merkmalen des Anspruchs 1. Bevorzugte oder vorteilhafte Ausführungsformen der Erfindung ergeben sich aus den Unteränsprüchen, der nachfolgenden Beschreibung sowie den beigefügten Figuren.

Erfindungsgemäß wird ein Brandmelder, insbesondere ein Punktbrandmelder, vorgeschlagen. Der Brandmelder ist zur Überwachung eines Überwachungsbereiches geeignet und/oder ausgebildet. Bei dem Überwachungsbereich kann es sich beispielsweise um einen Raum, ein Zimmer, eine Halle oder einen anderen offenen oder geschlossenen Bereich handeln.

Der Brandmelder dient dazu, einen Brand in dem Überwachungsbereich zu detektieren und dadurch einen Brandzustand zu ermitteln. Optional ist der Brandmelder ausgebildet, weitere Brandzustandsinformationen zu dem Brandzustand bereit zu stellen, wie zum Beispiel eine Brandwahrscheinlichkeit oder eine Brandposition.

Der Brandmelder bildet einen Teil eines Brandmeldesystems, welches vorzugsweise eine Mehrzahl derartiger Brandmelder aufweist, die über ein Netzwerk signaltechnisch miteinander und optional ergänzend mit einer Brandmeldezentrale verbunden sind, um den Brandzustand oder Brandzustandsinformationen auszutauschen. Zur signaltechnischen Ankopplung des Brandmelders an das Brandmeldesystem weist der Brandmelder insbesondere eine Schnittstelle zur Kommunikation mit dem Brandmeldesystem auf. Insbesondere ist die Schnittstelle zur Ankopplung eines Feldbus an den Brandmelder ausgebildet.

Der Brandmelder umfasst eine Sensoreinrichtung zur ortsaufgelösten Aufnahme des Überwachungsbereichs. Die Aufnahme des Überwachungsbereichs wird bevorzugt durch eine optische Abbildung des Überwachungsbereichs auf die Sensoreinrichtung umgesetzt. Es kann sich hierbei um eine unverzerrte Abbildung handeln, es ist jedoch auch möglich, dass eine verzerrte Abbildung in Kauf genommen wird, um beispielsweise eine 360-Grad-Erfassung zu ermöglichen. Die Aufnahme des Überwachungsbereichs erfolgt in einem IR-Wellenlängenbereich, welcher vorzugsweise bei einer Wellenlänge größer als 2 µm, insbesondere größer als 3 µm beginnt. Insbesondere ist die Sensoreinrichtung erst ab den genannten Wellenlängen sensitiv. Besonders bevorzugt erfolgt die Erfassung in einem FIR (FAR INFRA RED) Bereich.

Zudem umfasst der Brandmelder eine Auswerteeinrichtung zur Detektion eines Brandes in dem Überwachungsbereich und zur Ermittlung eines Brandzustandes durch Auswertung der Sensorsignale der Sensoreinrichtung. Die Bewertung der Sensorsignale wird somit innerhalb des Brandmelders umgesetzt, wobei über die Schnittstelle insbesondere der Brandzustand bzw. Brandzustandsinformationen an das Brandmeldesystem übertragen werden. Insbesondere werden keine Sensorsignale an das Brandmeldesystem übertragen. Dies hat den Vorteil, dass in dem Brandmeldesystem beliebige, auch andersartige Brandmelder eingesetzt werden können, da die Schnittstellendefinition nur die Übergabe des Brandzustandes bzw. der Brandzustandsinformationen verlangt und auf brandmelderspezifische Sensorsignale verzichtet. Insbesondere bildet der Brandmelder ein eingebettetes System (auch engl. embedded system) zur Ermittlung und zur Übertragung des Brandzustands.

Erfindungsgemäß wird vorgeschlagen, dass die Sensoreinrichtung als ein Sensorfeld ausgebildet ist bzw. dieses umfasst. Das Sensorfeld ist als ein flächiger Bereich mit Sensoreinheiten realisiert, so dass die Sensoreinrichtung als ein Bildsensor ausgebildet ist oder diesen umfasst. Insbesondere ist die Sensoreinrichtung bzw. das Sensorfeld als Bildsensor einer Infrarotkamera ausgebildet. Die Sensoreinrichtung gibt als Sensorsignale ein Messwertfeld aus, welches die ortsaufgelösten Messwerte der Sensoreinheiten oder daraus abgeleitete Werte umfasst. Insbesondere ist das Messwertfeld ein Temperaturbild des Überwachungsbereichs.

Der Vorteil der Erfindung ist, dass durch den Einsatz eines IR-sensitiven Sensorfeldes auf der einen Seite Informationen aus der Wärmestrahlung ausgenutzt werden, bei der die relevanten Informationen mit Lichtgeschwindigkeit übertragen werden und damit quasi verzögerungsfrei zur Verfügung stehen. Auf der anderen Seite wird auf eine aufwendige Systemtechnik wie die optische Blende verzichtet, so dass der konstruktive Aufbau einfach und damit störungsunanfällig und kostengünstig gehalten werden kann. Bevorzugt ist das Sensorfeld ungekühlt ausgeführt, so dass auf aufwendige Kühlmaßnahmen verzichtet werden kann.

Bei einer besonders bevorzugten Realisierung der Erfindung weist der Brandmelder ein Wand- oder Deckengehäuse auf, welches insbesondere zur versenkten Anordnung oder Überputzanordnung in dem Überwachungsbereich ausgebildet ist. Diese Ausbildung hat den Vorteil, dass der erfindungsgemäße Brandmelder statt den bisher bekannten Decken- oder Wandbrandmeldern in einem Brandmeldesystem eingesetzt werden kann ohne die Umgebungsbedingungen anpassen zu müssen.

Das Sensorfeld ist als eine Bolometerfeld ausgebildet. Das Sensorfeld weist alsDas Sensoreinheiten eine Vielzahl von Bolometern oder Mikrobolometern auf, welche beispielsweise rasterartig oder in konzentrischen Kreisen verteilt angeordnet sind. Insbesondere ist das Bolometerfeld ungekühlt. Besonders bevorzugt werden Strahlungen in einem IR-Wellenlängenbereich größer als 5 µm von dem Bolometerfeld aufgenommen.

Ein Bolometer ist ein Strahlungssensor, der in Form von elektromagnetischer Strahlung abgestrahlte Energie detektiert und zwar vorzugsweise über die durch Absorption der Energie stattfindende Erwärmung des Bolometers. Durch die hervorgerufene Erwärmung wird ein Ohmscher Widerstand des Bolometers bzw. in jeder Sensoreinheit des Sensorfeldes verändert und kann als Basis für ein Sensorsignal herangezogen werden. Alternativ hierzu kann auch eine temperaturabhängige Kennlinienänderung von Dioden in dem Bolometer bzw. in der Sensoreinheit eine Basis für ein Sensorsignal bilden. Insbesondere ist das Sensorfeld gemäß der Druckschrift WO2007/1447663A1 ausgebildet.

Bei der Inbetriebnahme des Brandmelders kann eine Kalibrierung mit einer Schwarzkörperstrahlungsquelle durchgeführt werden, bei der jeweils eine Minimaltemperatur und eine Maximaltemperatur einer entsprechenden Spannung an den Widerständen bzw. Dioden zugeordnet werden. Der Strom wird bei der Kalibrierung konstant gehalten. Mit der Kalibrierung ist eine genaue Messung im Temperaturbereich zwischen den beiden Punkten der Minimaltemperatur und der Maximaltemperatur möglich. Verhält sich das Messobjekt wie ein schwarzer Strahler, so ist eine Modellierung der Strahlungsintensität und damit auch der elektrischen Leistung bzw. der Spannung bei konstanter Stromversorgung der Sensoreinheiten des Bolometerfeldes mit der Relation U ∼ T⁴ zwischen den beiden Kalibrierpunkten korrekt oder ausreichend genau. Damit ist die die Sensoreinrichtung in der Lage ein kalibriertes Temperaturbild als Messwertfeld auszugeben.

Mit dem Ziel, eine kostengünstige Umsetzung des Brandmelders zu schaffen, wird vorgeschlagen, dass die Anzahl der Sensoreinheiten in dem Sensorfeld kleiner als 20.000, vorzugsweise kleiner als 10.000 und insbesondere kleiner als 5.000 gewählt ist. Dieser besonderen Anpassung des Sensorfeldes an die Bedürfnisse des Brandmelders liegt die Überlegung zugrunde, dass es für die Detektion eines Brandes nicht notwendig ist, eine hochauflösende Abbildung des Überwachungsbereiches durch das Sensorfeld aufzunehmen. Vielmehr ist es ausreichend, eine sehr begrenzte Anzahl von Sensoreinheiten zu nutzen und beispielsweise ein Sensorfeld mit 30 x 40 oder 100 x 150 Sensoreinheiten zu verwenden. Die Sensoreinheiten bilden Pixel in einem späteren Bild.

Durch diese Ausgestaltung werden zum einen die Kosten für das Sensorfeld gesenkt und zum anderen der Aufwand für die Auswertung der Sensorsignale niedrig gehalten, da im Vergleich zu üblichen Infrarotkameras mit mehr als 100.000 oder 200.000 Sensoreinheiten der Auswertungsaufwand entsprechend geringer ausfällt. Beispielsweise kann es ausreichend sein, dass die örtliche Auflösung in einem Überwachungsbereich mit einer Größe von 4 m x 4 m x 2,5 m schlechter als 10 cm, vorzugsweise schlechter als 30 cm ist. Diese niedrige Auflösung erlaubt es auch, dass die Auswerteeinrichtung mit einer geringen Rechenleistung ausgestattet wird und z.B. als ein kostengünstiger Mikrokontroller ausgeführt ist.

Die Auswerteeinrichtung weist ein Merkmalextraktormodul und ein Detektionsmodul auf, wobei das Merkmalextraktormodul ein Merkmal oder eine Mehrzahl von Merkmalen aus dem Sensorsignal extrahiert und das Detektionsmodul auf Basis des oder der Merkmale einen Brandzustand und optional ergänzend einen Normalzustand detektiert.

Eine der größten Herausforderungen bei der Branderkennung ist nämlich die korrekte Unterscheidung zwischen Bränden und Störgrößen. Als Störgrößen bezeichnet man Objekte und Vorgänge, die Brandeigenschaften aufweisen und daher versehentlich einen Brandalarm auslösen können, obwohl eigentlich keine Gefahr besteht. Beispiele für derartige Störgrößen sind heiße Luft, Zigaretten, Kerzen, Wasserdampf, heiße Herdplatten etc. Um die Detektionssicherheit des Brandmelders zu erhöhen, werden durch das Merkmalextraktormodul aus den Sensorsignalen unterschiedliche Merkmale extrahiert und die Merkmale durch das Detektionsmodul bewertet. Im Gegensatz zu eindimensionalen Sensoren, wie zum Beispiel einfachen Infrarotdetektoren, ist es bei einem Sensorfeld möglich, eine größere Anzahl von Merkmalen hinsichtlich von Intensitäten, zeitlichen Verläufen der Intensitäten, Flächen, zeitlichen Verläufen von Flächen etc. zu gewinnen und nachfolgend auszuwerten.

Nachfolgend werden mögliche Merkmale aufgeführt, die durch das Detektionsmodul bewertet werden. Dabei kann das Detektionsmodul, einige, alle oder eine beliebige Auswahl der Merkmale verwenden:
Ein mögliches Merkmal betrifft eine Maximaltemperatur in einem Messwertfeld des Sensorfeldes. Zur Ermittlung dieser Größe bestimmt man den Pixelwert bzw. Eintrag eines Messwertfeldes, der die absolut größte Temperatur aufweist. Bei der Maximaltemperatur zeigt sich am besten der Schnelligkeitsvorteil, den eine Branderkennung mit Infrarotstrahlung im Vergleich zu einer Branderkennung über Wärmekonvektion bietet. Um statistische Ausreißer auszufiltern, kann statt des Pixelwerts mit der absolut größten Temperatur auch der Pixelwert der 2, 3, 4, oder 5-größten Temperatur genommen werden.

Bei dem Ausbruch eines offenen Feuers folgt in dem Messwertfeld unmittelbar ein rasanter Anstieg der Maximaltemperatur, häufig bis zur Sättigung der Elektronik, bei beispielsweise 500°C, so dass das Merkmal Maximaltemperatur eine hohe Aussagekraft aufweist. Aufgrund des rasanten Anstieges der Maximaltemperatur insbesondere bei offenem Feuer ist der zeitliche Verlauf der Maximaltemperatur über mehrere Messwertfelder signifikant und als ein mögliches, weiteres Merkmal vorzusehen. Beispielsweise kann die zeitliche Ableitung des zeitlichen Verlaufes der Maximaltemperatur über mehrere Messerfelder ausgewertet werden.

Ein weiteres Merkmal betrifft die Durchschnittstemperatur in einem Messwertfeld, wobei alle oder zumindest ein Großteil der Einträge oder Pixelwerte im Messwertfeld ausgewertet werden. Ein weiteres Merkmal betrifft den zeitlichen Verlauf der Durchschnittstemperatur über mehrere Messwertfelder, wobei die zeitliche Ableitung des zeitlichen Verlaufs der Durchschnittstemperatur ausgewertet werden kann.

Ein weiteres Merkmal betrifft die Gesamtenergie in dem Messwertfeld, wobei in einer bevorzugten Ausführungsform die gemessenen Temperaturwerte an jeder Sensoreinheit mit ihrer 4. Potenz gewichtet und anschließend der Mittelwert über alle Sensoreinheiten gebildet wird. Die Gesamtenergie ist entsprechend dem Stefan-Boltzmann-Gesetz zu dieser Größe proportional. Durch die Gewichtung mit der 4.Potenz führen auch kleine Bereiche in dem Messwertfeld mit überhöhten Temperaturen zu einer signifikanten Änderung der Gesamtenergie. Ebenfalls ist der zeitliche Verlauf der Gesamtenergie über mehrere Messwertfelder als mögliches Merkmale geeignet. Besonders bevorzugt wird der zeitliche Verlauf der Gesamtenergie über die Zeit integriert.

Ein weiteres mögliches Merkmal betrifft die Anzahl von Sensoreinheiten in einem Messwertfeld über einer Grenztemperatur, wodurch die Größe oder Ausdehnung eines Brandes oder eines anderen heißen Objekts relativ zum gesamten Überwachungsbereich erkannt werden kann. Diese Methode bietet eine gute Möglichkeit, Störgrößen mit kleiner Oberfläche, wie Zigaretten oder ein Teelicht, von den großflächigeren Bränden zu unterscheiden. Ein weiteres mögliches Merkmal betrifft den zeitlichen Verlauf der Anzahl von Sensoreinheiten über mehrere Messwertfelder über einer Grenztemperatur, wodurch beispielsweise eine Ausdehnung eines Brandes und die Geschwindigkeit der Ausdehnung registriert werden kann.

Ein weiteres Merkmal betrifft die Durchschnittstemperatur aller Einträge oder Pixelwerte eines Teilbereichs (hot spot) mit Einträgen oder Pixelwerten über einem Schwellenwert. Dieses Merkmal nutzt eine zweistufige Analyse, wobei zunächst Teilbereiche in dem Überwachungsbereich mit Einträgen über einem Schwellwert extrahiert werden und in einem zweiten Schritt die Durchschnittstemperatur in diesem Teilbereich bestimmt wird. Ein weiteres mögliches Merkmal betrifft den zeitlichen Verlauf dieser Durchschnittstemperatur. Der Vorteil dieser Auswertung liegt in der höheren Aussagekraft des Merkmals gegenüber der Durchschnittstemperatur des ganzen Raumes.

Eine weitere Möglichkeit besteht nach der Identifikation der "Hot Spots", dass diese über die Zeit verfolgt werden (tracking) und diese unabhängig voneinander untersucht werden, Die verschiedenen hot spots können anhand ihrer Position voneinander unterschieden werden.

Ein weiteres mögliches Merkmal betrifft das Verhältnis zwischen einer maximalen Höhe und einer maximalen Breite eines Teilebereichs mit Einträgen oder Pixelwerten über einem Schwellenwert (hot spot). Bei diesem Merkmal wird die typische Form eines offenen Feuers im Vergleich zu Störgrößen ausgenutzt.

Weitere mögliche Merkmale betreffen die Positionsänderung von Teilbereichen (hot spot) mit Einträgen oder Pixelwerten über einem Schwellenwert, die Positionsbestimmung eines Brandherds und/oder die Ermittlung von Flackerfrequenzen von Teilbereichen, da z.B. offene Feuer eine typische Flackerfrequenz von ca. 3 Hz aufweisen, welche beispielsweise durch eine Fouriertransformation der Sensorsignale erkannt werden kann.

Alle, einige, insbesondere eine Auswahl der genannten Merkmale werden in ihrer Gesamtheit von dem Detektionsmodul bewertet. Bei der Bewertung bieten sich z.B. einfache Verfahren an, bei denen jedes Merkmal, dessen Wert über einem Grenzwert liegt, mit einer 1 und andernfalls mit einer 0 bewertet wird. Übersteigt die Anzahl der mit 1 bewerteten Merkmale einen weiteren Grenzwert, so wird auf einen Brandzustand geschlossen. In Weiterbildung dieses Verfahrens können die Bewertungen der Merkmale auch gewichtet werden, um signifikante Merkmale vor weniger signifikanten Merkmalen hervorzuheben.

Weitere Merkmale, Vorteile und Wirkungen der Erfindung ergeben sich aus der nachfolgenden Beschreibung sowie der beigefügten Figuren. Dabei zeigen:
- Figur 1: eine schematische Blockdarstellung eines Brandmeldesystems mit mehreren Brandmeldern;

- Figur 2: ein Blockschaltbild eines Brandmelders aus der Figur 1;
- Figur 3: einen Graphen zur Illustration des Merkmals "Maximaltemperatur";
- Figur 4: einen Graphen zur Illustration des Merkmals "Durchschnittstemperatur";
- Figur 5: einen Graphen zur Illustration des Merkmals "Gesamtenergie";
- Figur 6: einen Graphen zur Illustration des Merkmals "Verhältnis Höhe/Breite";
- Figur 7: einen Graphen zur Illustration des Merkmals "Durchschnittstemperatur im Hotspot";
- Figur 8: einen Graphen zur Illustration des Merkmals " Anzahl von Sensoreinheiten/Pixeln/Einträgen in einem Hotspot".

Die Figur 1 zeigt in einer schematischen Blockdarstellung ein Brandmeldesystem 1 mit mehreren Brandmeldern 2. Die Brandmelder 2 sind in einem Raum 3 als Überwachungsbereich angeordnet und dienen zur Detektion eines Brandes 4.

Das Brandmeldesystem 1 umfasst eine Brandmeldezentrale 5, mit der die Brandmelder 2 über eine Feldbus oder ein Netzwerk 6 verbunden sind. Die Brandmeldezentrale 5 kann noch mit weiteren, nicht gezeigten, auch andersartigen Brandmeldern verbunden sein. Über das Netzwerk 6 werden Zustandsinformationen der Brandmelder 2 übertragen, insbesondere wird als Zustandsinformation ein Brandzustand sowie weitere Metadaten zu diesem Brandzustand übertragen.

Die Brandmelder 2 sind als Baueinheiten ausgebildet, welche gemäß der Figur 1 zum Beispiel für eine Wandmontage oder Deckenmontage, insbesondere für eine Über-Putz-Montage oder Unter-Putz-Montage eingesetzt werden können. Die Brandmelder 2 weisen einen Erfassungsbereich α von zum Beispiel 40 Grad oder 60 Grad auf, bei abgewandelten Ausführungsformen können die Brandmelder 2 auch als 360-Grad-Brandmelder ausgebildet sein. Hierzu können die Brandmelder 2 ein Fischaugenobjektiv oder DOME-Objektiv aufweisen.

Die Figur 2 zeigt einen der Brandmelder 2 in einer schematischen Darstellung. Der Brandmelder 2 umfasst eine Sensoreinrichtung 7, welche ein Sensorfeld mit einer Vielzahl von Sensoreinheiten umfasst. In diesem Ausführungsbeispiel handelt es sich um ein Sensorfeld aus Bolometern oder Mikrobolometern. Das Sensorfeld ist zur Detektion von Wärmestrahlung in einem IR-Wellenlängenbereich ausgebildet, insbesondere ist diese oberhalb einer Wellenlänge von 3 µm oder 5 µm sensitiv. Das Sensorfeld ist beispielsweise mit 30 x 40 Sensoreinheiten, insbesondere Bolometern, oder mit 100 x 150 Sensoreinheiten bzw. Bolometern ausgestattet. Mit dieser Auflösung des Sensorfelds in der Sensoreinrichtung 7 ist zwar eine ortsaufgelöste Überwachung, jedoch keine detailgenaue Überwachung des Überwachungsbereichs 3 möglich. Dies ist auch nicht notwendig, da der Brandmelder 2 keine Details des Umgebungsbereichs 3 aufnehmen soll, sondern nur die Existenz eines Brandes 4 erfassen soll. Auf der anderen Seite werden durch die geringe Anzahl von Sensoreinheiten in der Sensoreinrichtung 7 deutlich Herstellungskosten gegenüber üblichen Infrarotkameras mit Auflösungen von 480 x 640 Pixeln erreicht. Um eine Ortsauflösung des Brandmelders 2 in dem Überwachungsbereich 3 umzusetzen, ist der Sensoreinrichtung 7 eine Abbildungseinrichtung 8, z.B. ein optisches System, vorgeschaltet. Die Abbildungseinrichtung 8 ermöglicht es, dass der Überwachungsbereich 3 innerhalb des Sichtwinkels α auf die Sensoreinrichtung 7 abgebildet wird. Das Sensorfeld, insbesondere das Bolometerfeld, kann so kalibriert werden, dass die Sensoreinrichtung 7 als Sensorsignale ein Bild des Überwachungsbereichs 3 mit Temperaturwerten als Pixelwerte als ein Messwertfeld mit einer flächigen Auflösung oder Ortsauflösung bereitstellt.

Die Sensorsignale der Sensoreinrichtung 7, ausgebildet als Messwertfelder mit Temperaturwerten oder als Temperaturbilder, werden an eine Auswerteeinrichtung 9 übergeben, welche ein Merkmalextraktormodul 10 und ein Detektionsmodul 11 aufweist.

Die Auswerteeinrichtung 9 ist als ein Mikroprozessor realisiert, der - im Vergleich zu einem DSP - einen geringeren Energieverbrauch aufweist und sich durch niedrige Kosten auszeichnet. Durch die Reduktion der Anzahl der Sensoreinheiten in der Sensoreinrichtung 7 sowie der nachfolgenden beschriebenen Auswertealgorithmen wird erreicht, dass ein kostengünstiger Mikrocontroller eingesetzt werden kann.

Das Merkmalextraktormodul 10 untersucht die Sensorsignale auf eine Mehrzahl von Merkmalen, die nachfolgend beschrieben werden. Die Merkmale mit ihren Kenngrößen werden an das Auswertemodul 11 übergeben, wobei durch Auswertung der Merkmale in ihrer Gesamtheit eine Entscheidung getroffen wird, ob ein Brandzustand oder ein Normalzustand in dem Überwachungsbereich 3 vorliegt.

In einer einfachen Ausführungsform des Auswertemoduls werden die Kenngrößen der Merkmale mit vorab-definierten Schwellenwerten verglichen, wobei eine Logiktabelle gebildet wird, in der Merkmale mit überschrittenen Schwellwerten mit 1 und mit nicht überschrittenen Schwellwerten mit 0 geführt werden. Wird eine zuvor festgelegte Anzahl von Schwellwerten überschritten, so wird ein Brandzustand angenommen.

Eine weitere Möglichkeit ist die verschiedene Gewichtung von Merkmalen, wobei die besonders geeigneten Merkmale zur Unterscheidung von Bränden und Störungen am stärksten gewichtet werden. Eine weitere Möglichkeit ist die Verwendung von fuzzy logic zur Verrechnung der Einzelwahrscheinlichkeiten zu einer Gesamtwahrscheinlichkeit für einen Brandzustand.

Es ist auch möglich, dass das Auswertemodul 11 einen Klassifikator enthält, der im Vorfeld mit Sensorsignalen von echten Brandherden und von Störgrößen, wie zum Beispiel glimmenden Zigaretten, heißen Herdplatten, Kerzenlicht etc. trainiert wird. Derartige Trainingsmethoden von Klassifikatoren sowie Auswertung von Klassifikatoren sind zum Beispiel aus der digitalen Bildverarbeitung ausreichend bekannt, so dass die Umsetzungen in Anlehnung zur digitalen Bildverarbeitung erfolgen können.

Das Ergebnis des Auswertemoduls 11 - insbesondere das Vorhandensein bzw. Nichtvorhandensein eines Brandzustandes - wird an eine Schnittstelle 12 zu dem Netzwerk 6 übergeben und damit dem Brandmeldesystem 1 gemeldet.

Es ist darauf hinzuweisen, dass die Auswertung der Sensorsignale innerhalb des Brandmelders 2 erfolgt und über das Netzwerk 6 nur die Auswerteergebnisse, insbesondere die Information Brandzustand/Normalzustand weitergegeben wird.

Die Figur 3 zeigt in einem schematischen Graph die zeitlichen Verläufe des Merkmals "Maximaltemperatur" eines Schwelbrands 13 und eines offenen Feuers 14. Das Merkmal "Maximaltemperatur" wird wie folgt ermittelt. Aus einem Messwertfeld der Sensoreinrichtung 7 wird die Sensoreinheit oder das Pixel mit dem höchsten Temperaturwert bestimmt. In dem Graph der Figur 3 ist die derart bestimmte Maximaltemperatur über die Zeit aufgetragen. Bei dem offenen Brand 14 ist deutlich zu erkennen, dass die Maximaltemperatur schnell auf bis zu 500°C ansteigt, wobei oberhalb von 500°C die Elektronik gesättigt ist. Damit stellt das Merkmal Maximaltemperatur eine hohe Signifikanz für den offenen Brand 14 dar. Doch auch bei dem Schwelbrand 13 steigt die Maximaltemperatur auf über 100°C, so dass eine mittlere Signifikanz gegeben ist.

Ein weiteres Merkmal ist der zeitliche Verlauf der Maximaltemperatur, wobei der Kurvenverlauf sowohl des Schwelbrands 13 als auch des offenen Feuers 14 einen signifikanten Anstieg in dem Zeitbereich um 200 s zeigen. Damit kann die Ableitung des zeitlichen Verhaltens der Maximaltemperatur ebenfalls als ein Merkmal herangezogen werden. Es ist ergänzend darauf hinzuweisen, dass der Abfall des Kurvenverlaufs des Schwelbrands 13 und des offenen Feuers 14 durch die geringe Menge an Brenngut bedingt ist.

Die Figur 4 zeigt einen Graphen in gleicher Darstellung wie in der Figur 3, wobei jedoch der zeitliche Verlauf der Durchschnittstemperatur aller Sensoreinheiten der Sensoreinrichtung 7 dargestellt ist. Hier zeigt der Kurvenverlauf des offenen Feuers 14 wieder eine hohe Signifikanz, der Kurvenverlauf des Schwelbrandes 13 ist dagegen wenig signifikant. Optional ergänzend kann - zumindest für das offene Feuer 14 - wieder die zeitliche Ableitung eingesetzt werden.

Die Figur 5 zeigt einen nächsten Graphen in gleicher Darstellung wie in den vorhergehenden Figuren, wobei in diesem Graphen eine Integration der Gesamtenergie in beliebigen Einheiten (arbitrary units) dargestellt ist. Bei der Gesamtenergie werden die Temperaturwerte mit dem Faktor 4 potenziert, um gemäß dem Stefan-Boltzmann-Gesetz die Energie zu erhalten, und anschließend der Mittelwert über alle Pixel gebildet. Die proportionalen Faktoren werden zur Vereinfachung nicht mitgenommen. Der Kurvenverlauf für das offene Feuer 14 ist sowohl signifikant bei der Überschreitung eines Schwellwerts als auch bei der Steigung, so dass dieses Merkmal aussagekräftig ist. Ein weiteres, mögliches signifikantes Merkmal ist durch den exponentiellen Anstieg der Kurve 14 zu Beginn des Brandes gegeben.

In der Figur 6 ist in gleicher Darstellung wie in den vorhergehenden Figuren das Verhältnis von Höhe zu Breite eines Teilbereichs des Messwertfeldes aufgetragen, wobei der Teilbereich Einträge oder Pixel mit Temperaturwerten oberhalb eines Schwellwerts aufweist. Auch hier ist bei dem offenen Feuer 14 eine signifikante Erhöhung über 1 zu erkennen, wohingegen der Schwelbrand 13 mit weniger Signifikanz unterhalb des Wertes 1 verbleibt. Diesem Merkmal liegt die Überlegung zugrunde, dass gerade ein offenes Feuer aufgrund der tatsächlichen Erscheinungsform üblicherweise ein Verhältnis größer 1 aufweist.

In der Figur 7 ist die Durchschnittstemperatur von Pixeln oder Einträgen in einem Teilbereich des Messwertfeldes aufgetragen, wobei der Teilbereich Einträge oder Pixel mit Temperaturwerten oberhalb eines Schwellwerts aufweist. Hier zeigen sowohl der Kurvenverlauf des offenen Feuers 14 als auch des Schwelbrands 13 einen signifikanten Verlauf, so dass aus dieser Auswertung ein mögliches Merkmal hinsichtlich der Überschreitung eines Schwellwerts für die Durchschnittstemperatur als auch für deren zeitlichen Verlauf gewonnen werden kann.

In der Figur 8 ist die Anzahl n der Einträge oder Pixel in einem Teilbereich des Messwertfeldes aufgetragen, wobei der Teilbereich Einträge oder Pixel mit Temperaturwerten oberhalb eines Schwellwerts aufweist. Auch hier zeigt der Kurvenverlauf des offenen Feuers 14 ein sehr signifikantes Verhalten, wohingegen der Kurvenverlauf des Schwelbrands 13 nur eine mittelmäßige Signifikanz aufweist, so dass auch die Anzahl n oder deren zeitlichen Verlauf als mögliche Merkmale verwendet werden können.

## Patentansprüche

1. Brandmelder (2), insbesondere für ein Brandmeldesystem (1), zur Überwachung eines Überwachungsbereichs (3),
insbesondere mit einer Schnittstelle (12) zur Kommunikation mit dem Brandmeldesystem (1),
mit einer Sensoreinrichtung (7) zur ortsaufgelösten Aufnahme des Überwachungsbereichs (3) in einem IR-Wellenlängenbereich und zur Ausgabe von Sensorsignalen,
mit einer Auswerteeinrichtung (9) zur Ermittlung eines Brandzustands durch Auswertung der Sensorsignale der Sensoreinrichtung (7), wobei insbesondere der Brandzustand über die Schnittstelle (12) an das Brandmeldesystem (1) übertragen wird,
wobei die Sensoreinrichtung (7) ein Sensorfeld umfasst, welche als Sensorsignale ein Messwertfeld ausgibt, wobei das Sensorfeld als ein Bolometerfeld ausgebildet ist,
**dadurch gekennzeichnet, dass**
das Sensorfeld weniger als 20.000, vorzugsweise weniger als 10.000, insbesondere weniger als 5.000 Sensoreinheiten aufweist,
wobei die Auswerteeinrichtung (9) ein Merkmalsextraktormodul (10) und ein Detektionsmodul (11) aufweist, wobei das Merkmalsextraktormodul (10) ein Merkmal oder eine Mehrzahl von Merkmalen aus dem Sensorsignal extrahiert und das Detektionsmodul (11) auf Basis des oder der Merkmale einen Brandzustand oder einen Normalzustand in dem Überwachungsbereich (3) detektiert,
wobei ein Merkmal die Durchschnittstemperatur in einem Teilbereich des Messwertfelds mit Einträgen oder Pixelwerten über einem Schwellenwert betrifft.

2. Brandmelder (2) nach Anspruch 1, **gekennzeichnet durch** ein Wand- oder Deckengehäuse zur Anordnung des Brandmelders in dem Überwachungsbereich (3).

3. Brandmelder (2) nach Anspruch 1 oder 2, **dadurch gekennzeichnet, dass** ein Merkmal eine Maximaltemperatur in dem Messwertfeld und/oder den zeitlichen Verlauf der Maximaltemperatur über mehrere Messwertfelder betrifft.

4. Brandmelder (2) nach einem der vorhergehenden Ansprüche, **dadurch gekennzeichnet, dass** ein Merkmal eine Durchschnittstemperatur in einem Messwertfeld und/oder den zeitlichen Verlauf der Durchschnittstemperatur über mehrere Messwertfelder betrifft.

5. Brandmelder (2) nach einem der vorhergehenden Ansprüche, **dadurch gekennzeichnet, dass** ein Merkmal eine Gesamtenergie in einem Messwertfeld und/oder den zeitlichen Verlauf der Gesamtenergie über mehrere Messwertfelder betrifft.

6. Brandmelder (2) nach einem der vorhergehenden Ansprüche, **dadurch gekennzeichnet, dass** ein Merkmal eine Anzahl von Sensoreinheiten in einem Messwertfeld über einer Grenztemperatur und/oder dem zeitlichen Verlauf Anzahl von Sensoreinheiten über mehrere Messwertfelder über eine Grenztemperatur betrifft.

7. Brandmelder (2) nach einem der vorhergehenden Ansprüche, **dadurch gekennzeichnet, dass** ein Merkmal das Verhältnis Höhe/Breite eines Teilbereichs in dem Messwertfeld mit Einträgen oder Pixelwerten über einem Schwellenwert betrifft.

8. Brandmelder (2) nach einem der vorhergehenden Ansprüche, **dadurch gekennzeichnet, dass** das Detektionsmodul (11) eine Mehrzahl von Merkmalen in der Gesamtheit bewertet, um den Brandzustand oder den Normalzustand zu detektieren.

## Claims

1. Fire detector (2), in particular for a fire detection system (1), for monitoring a monitoring area (3),
in particular having an interface (12) for communicating with the fire detection system (1),
having a sensor device (7) for recording the monitoring area (3) in a spatially resolved manner in an IR wavelength range and for outputting sensor signals,
having an evaluation device (9) for determining a fire state by evaluating the sensor signals from the sensor device (7), wherein the fire state, in particular, is transmitted to the fire detection system (1) via the interface (12),
wherein the sensor device (7) comprises a sensor field which outputs a measured value field as sensor signals, wherein the sensor field is in the form of a bolometer field,
**characterized in that**
the sensor field has fewer than 20 000, preferably fewer than 10 000, in particular fewer than 5000 sensor units,
wherein the evaluation device (9) has a feature extractor module (10) and a detection module (11), wherein the feature extractor module (10) extracts a feature or a plurality of features from the sensor signal and the detection module (11) detects a fire state or a normal state in the monitoring area (3) on the basis of the feature(s),
wherein a feature relates to the average temperature in a section of the measured value field with entries or pixel values above a threshold value.

2. Fire detector (2) according to Claim 1, **characterized by** a wall or ceiling housing for arranging the fire detector in the monitoring area (3).

3. Fire detector (2) according to Claim 1 or 2, **characterized in that** a feature relates to a maximum temperature in the measured value field and/or to the temporal progression of the maximum temperature over a plurality of measured value fields.

4. Fire detector (2) according to one of the preceding claims, **characterized in that** a feature relates to an average temperature in a measured value field and/or to the temporal progression of the average temperature over a plurality of measured value fields.

5. Fire detector (2) according to one of the preceding claims, **characterized in that** a feature relates to a total energy in a measured value field and/or to the temporal progression of the total energy over a plurality of measured value fields.

6. Fire detector (2) according to one of the preceding claims, **characterized in that** a feature relates to a number of sensor units in a measured value field above a limit temperature and/or to the temporal progression of the number of sensor units over a plurality of measured value fields above a limit temperature.

7. Fire detector (2) according to one of the preceding claims, **characterized in that** a feature relates to the height/width ratio of a section in the measured value field with entries or pixel values above a threshold value.

8. Fire detector (2) according to one of the preceding claims, **characterized in that** the detection module (11) assesses a plurality of features in their entirety in order to detect the fire state or the normal state.

## Revendications

1. Détecteur d'incendie (2), destiné en particulier à un système de détection d'incendie (1), pour la surveillance d'une zone de surveillance (3), ledit détecteur d'incendie comprenant
en particulier une interface (12) destinée à la communication avec le système de détection d'incendie (1) ,
un dispositif de détection (7) destiné à détecter avec résolution spatiale la zone de surveillance (3) dans une plage de longueurs d'onde IR et à émettre des signaux de détection,
un dispositif d'évaluation (9) destiné à déterminer un état d'incendie en évaluant les signaux de détection du dispositif de détection (7), l'état d'incendie étant notamment transmis au système de détection d'incendie (1) par le biais de l'interface (12) ,
le dispositif de détection (7) comprenant un champ de détection qui délivre un champ de valeurs de mesure comme signaux de détection, le champ de détection étant conçu comme un champ de bolomètre,
**caractérisé en ce que**
le champ de détection comporte moins de 20 000, de préférence moins de 10 000, en particulier moins de 5 000 unités de détection,
le dispositif d'évaluation (9) comportant un module d'extraction de caractéristiques (10) et un module de détection (11), le module d'extraction de caractéristiques (10) extrayant une caractéristique ou une pluralité de caractéristiques du signal de détection et le module de détection (11) détectant un état d'incendie ou un état normal dans la zone de surveillance (3) sur la base de la ou des caractéristiques,
une caractéristique concernant la température moyenne dans une sous-zone du champ de valeurs de mesure avec des entrées ou des valeurs de pixel au-dessus d'une valeur de seuil.

2. Détecteur d'incendie (2) selon la revendication 1, **caractérisé par** un boîtier mural ou de plafond destiné à disposer le détecteur d'incendie dans la zone de surveillance (3).

3. Détecteur d'incendie (2) selon la revendication 1 ou 2, **caractérisé en ce qu'**une caractéristique concerne une température maximale dans le champ de valeurs de mesure et/ou la variation dans le temps de la température maximale sur une pluralité de champs de valeurs de mesure.

4. Détecteur d'incendie (2) selon l'une des revendications précédentes, **caractérisé en ce qu'**une caractéristique concerne une température moyenne dans un champ de valeurs de mesure et/ou la variation dans le temps de la température moyenne sur une pluralité de champs de valeurs de mesure.

5. Détecteur d'incendie (2) selon l'une des revendications précédentes, **caractérisé en ce qu'**une caractéristique concerne une énergie totale dans un champ de valeurs de mesure et/ou la variation dans le temps de l'énergie totale sur une pluralité de champs de valeurs de mesure.

6. Détecteur d'incendie (2) selon l'une des revendications précédentes, **caractérisé en ce qu'**une caractéristique concerne un nombre d'unités de détection dans un champ de valeurs de mesure au-dessus d'une température limite et/ou la variation dans le temps du nombre d'unités de détection sur une pluralité de champs de valeurs de mesure au-dessus d'une température limite.

7. Détecteur d'incendie (2) selon l'une des revendications précédentes, **caractérisé en ce qu'**une caractéristique concerne le rapport hauteur/largeur d'une sous-zone dans le champ de valeurs de mesure avec des entrées ou des valeurs de pixels supérieures à une valeur de seuil.

8. Détecteur d'incendie (2) selon l'une des revendications précédentes, **caractérisé en ce que** le module de détection (11) évalue une pluralité de caractéristiques dans leur ensemble afin de détecter l'état d'incendie ou l'état normal.
